# EUROPÄISCHE PATENTSCHRIFT

(11) **EP 3 595 910 B1**
(45) Veröffentlichungstag und Bekanntmachung des Hinweises auf die Patenterteilung: **01.12.2021**
(21) Anmeldenummer: 18711290.9
(22) Anmeldetag: 12.03.2018
(51) Int. Cl.: B42D 25/24

(54) **VERFAHREN ZUR HERSTELLUNG EINER DATENSEITE SOWIE EINES BUCHBLOCKS FÜR EIN BUCHARTIGES DOKUMENT SOWIE DATENSEITE FÜR EIN BUCHARTIGES DOKUMENT**
METHOD FOR PRODUCING A DATA PAGE AND A BOOK BLOCK FOR A BOOK-TYPE DOCUMENT, AND DATA PAGE FOR A BOOK-TYPE DOCUMENT
PROCÉDÉ POUR PRODUIRE UNE PAGE DE DONNÉES AINSI QU'UN CORPS DE LIVRE POUR UN DOCUMENT DE TYPE LIVRE, ET PAGE DE DONNÉES POUR UN DOCUMENT DE TYPE LIVRE

(30) Priorität: 17.03.2017 DE 102017105741
(43) Veröffentlichungstag der Anmeldung: 22.01.2020
(73) Patentinhaber: Bundesdruckerei GmbH, 10969 Berlin (DE)
(72) Erfinder: MÄRTENS, Detlef, 13599 Berlin (DE); SIEBERT, Martin, 10965 Berlin (DE); LEOPOLD, André, 10119 Berlin (DE); SPRINGMANN, Edward, 10249 Berlin (DE)
(74) Vertreter: Mammel und Maser
(86) Internationale Anmeldenummer: PCT/EP2018/056103
(87) Internationale Veröffentlichungsnummer: WO 2018/166981

(56) Entgegenhaltungen:
- EP-A1- 1 502 765
- EP-A1- 1 878 589

## Beschreibung

### Verfahren zur Herstellung einer Datenseite sowie eines Buchblocks für ein buchartiges Dokument sowie Datenseite für ein buchartiges Dokument

Die Erfindung betrifft ein Verfahren zur Herstellung einer Datenseite für ein buchartiges Dokument, insbesondere Wert- und/oder Sicherheitsdokument, sowie ein Verfahren zur Herstellung eines Buchblocks für ein buchartiges Dokument. Des Weiteren betrifft die Erfindung eine Datenseite für ein solches buchartiges Dokument.

Derartige Sicherheitsdokumente können insbesondere Passdokumente sein, die typischerweise in Heft- oder Buchform vorliegen und in denen eine Informationen speichernde Datenseite mit dem Passdokument verbunden ist. Diese Datenseite ist beispielsweise eine Passbuchkarte beziehungsweise Passkarte, die in das Passdokument eingebunden ist. Auf dieser Passbuchkarte sind personalisierte Daten und andere Daten, z. B. Informationen zur ausstellenden Behörde, enthalten. Diese Passbuchkarte muss derart mit den anderen Innenseiten des Passdokumentes verbunden sein, dass ein Dritter die Passbuchkarte nicht aus dem Dokument heraustrennen kann, um eine Fälschung oder Verfälschung des Passdokumentes vorzunehmen. Darüber hinaus ist es erforderlich, dass durch die Einbindung dieser Passbuchkarte mittels einer Lasche ein Aufsperrverhalten des Passdokuments verbessert ist, damit nach einem einmaligen Öffnen und einem darauffolgenden Schließen das Passdokument auch geschlossen bleibt, um ein optisches Auslesen der Informationen zu verhindern.

Aus der DE 10 2012 213 913 A1 ist die Herstellung einer Passbuchkarte bekannt, bei der die Anbindung eines textilen Bandmaterials als Lasche an einem Datenträger zur Bildung einer Passbuchkarte erfolgt. Dabei wird die Lasche aus einem textilen Bandmaterial überlappend zu einer Längsseite oder Seitenkante des Datenträgers positioniert. Darauffolgend wird die Lasche im Überlappungsbereich mit dem Datenträger durch Verschweißen verbunden. Hierbei erfolgt insbesondere ein Ultraschallschweißen, bei der ein Amboss sowie eine Sonotrode außerhalb des Überlappungsbereichs positioniert werden, um darauffolgend die Lasche mit dem Datenträger in dem Überlappungsbereich durch Ultraschallschweißen zu verbinden. Dabei verkrallt sich die Lasche bevorzugt mit dem Datenträger.

Aus der DE 10 2012 112 383 A1 ist ein Verfahren zur Herstellung einer solchen Datenseite für ein buchartiges Dokument bekannt. Dabei wird einem Datenträger ein daran anzubindendes flexibles Bandmaterial zugeführt, so dass ein Überlappungsbereich mit dem Datenträger gebildet ist. Darauffolgend wird das Bandmaterial, welches durch ein Endlosband bereitgestellt ist, abgeschnitten, so dass nach dem Positionieren der Lasche unter Bildung eines Überlappungsbereichs diese zum Datenträger unlösbar verbunden werden kann.

Bei Einsatz eines textilen Bandmaterials zur Bildung einer Lasche kommt es zu offenen Schnittkanten, indem die einzelnen Fäden oder Fasern des textilen Bandmaterials sich aufwellen oder aufkräuseln. Dadurch kann die Lasche an der Schnittstelle geschwächt werden.

Aus der EP 1 878 589 B1 ist eine Datenseite nach dem Oberbegriff des Anspruchs 8 sowie ein Verfahren zur Herstellung einer Datenseite für ein Ausweisdokument bekannt, welches einen Datenträger mit einer daran befestigten Lasche aus textilem Bandmaterial umfasst. Auf einen herausragenden Bereich der Lasche ist eine Versiegelungsmasse vollflächig aufgebracht.

Aus der WO 2016/196 723 A1 ist des Weiteren eine Datenseite für ein Passbuch bekannt, welches einen Datenträger mit einer daran befestigten Lasche aus einem textilen Bandmaterial umfasst. In die Lasche ist eine Versiegelungsfläche im stirnseitigen Endbereich eingebracht. Dabei ist eine Versiegelung in Form einer Zickzacklinie eingeprägt.

Aus der DE 10 2014 110 585 A1 ist ein Verfahren zur Herstellung einer Datenseite bekannt, welches ein Datenträger mit einer daran befestigten Lasche aus textilem Bandmaterial umfasst. Eine Versiegelungsmasse ist vollflächig in die mittlere Schicht eingebracht, die auch die Lasche bildet.

Der Erfindung liegt deshalb die Aufgabe zugrunde, ein Verfahren zur Herstellung einer Datenseite sowie ein Verfahren zur Herstellung eines buchartigen Dokument als auch eine Datenseite für ein buchartiges Dokument vorzuschlagen, wodurch ein geschlossener Randabschluss an den Schnittstellen der Lasche erzielt wird.

Diese Aufgabe wird durch ein Verfahren nach Anspruch 1 gelöst, bei welchem die Lasche mit einem Datenträger zusammengeführt wird, der ein Rohmaß aufweist, dessen Stirnkanten einen größeren Abstand aufweisen als ein Abstand von Schnittlinien zur Bildung von Seitenkanten des Datenträgers im Endformat und bei dem in die Lasche im jeweiligen Endbereich zumindest eine Versiegelungsfläche eingebracht wird, innerhalb der die Schnittlinie für das Endformat des Datenträgers verläuft. Dadurch wird die Schnittstelle des textilen Bandmaterials zur Bildung der Lasche im Endformat an den jeweiligen stirnseitigen Endbereichen versiegelt und ein geschlossener Randabschluss des geschnittenen textilen Bandmaterials erzielt. Somit ist ein Aufkräuseln des textilen Bandmaterials verhindert.

Zur Bildung der Versiegelungsfläche wird zumindest eine Oberfläche des textilen Bandmaterials aufgeschmolzen. Dabei werden im Überlappungsbereich die eine freie Oberfläche und im hinausragenden Bereich der Lasche beide Oberflächen aufgeschmolzen. Dies ermöglicht, dass die freien Enden der Fäden und/oder Fasern des textilen Bandmaterials sich miteinander stoffschlüssig verbinden und verschmelzen, so dass ein versiegelter Randabschluss geschaffen wird.

Bevorzugt wird als textiles Bandmaterial ein Gewebe, Gewirke, Gestrick, ein Filz oder Vlies aus einem oder mehreren schmelzbaren Substanzen eingesetzt. Dadurch wird beim Einbringen von Temperatur ein Aufschmelzen der Fäden und/oder Fasern zum Verschmelzen miteinander ermöglicht, um die Versiegelungsfläche zu bilden.

Als textile Materialien für die Lasche werden bevorzugt schmelzbare textile Materialien eingesetzt, die vorzugsweise ganz oder teilweise aus Kunststoff (Polymer) gebildet sind, insbesondere aus thermoplastischem Kunststoff. Bevorzugt wird dabei ein thermoplastischer Kunststoff, ein Polyester, beispielsweise Polyethylenterephthalat (PET) oder ein thermoplastisches Polyurethan (TPU) eingesetzt. Das textile Material kann bevorzugt zumindest teilweise aus Polyester gebildet sein. Der Schmelzpunkt oder die Glasübergangstemperatur des schmelzbaren Materials ist vorzugsweise an die Materialeigenschaften des Datenträgers angepasst. Die Schmelz- und/oder Glasübergangstemperatur der Lasche und des Datenträgers sind vorzugsweise ähnlich groß (beispielsweise innerhalb eines Temperaturbereichs von 50 °C), damit der Schweißvorgang fehlerfrei und einfach durchführbar ist. Außerdem kann das textile Material teilweise aus Baumwolle bestehen. Beispielsweise kann auch eine Baumwoll-Polymer-Mischung, insbesondere eine Baumwoll-Polyester-Mischung, eingesetzt werden. Des Weiteren kann die Lasche aus wenigstens zwei verschiedenen Materialien (Mischgewebe) gebildet werden, von denen eine beim Verschweißen der Lasche an den Datenträger anschmilzt und sich das andere Material beim Schweißvorgang mit dem Datenträger nicht verbindet.

Weiterhin wird der Datenträger bevorzugt aus einer oder mehreren Schichten gebildet und die eine oder die mehreren Schichten aus einem oder mehreren Materialien aus Kunststoff zur Bildung eines Datenträgers oder eines Datenträgers im Laminatverbund verwendet. Dadurch kann insbesondere ein gutes Anbinden des textilen Bandmaterials zur Bildung an dem Datenträger ermöglicht sein. Beispielsweise kann ein Verschweißen erfolgen, wodurch zumindest ein Verkrallen des textilen Bandmaterials mit dem Datenträger ermöglicht wird. Bevorzugt ist der Datenträger aus einem Polycarbonat oder aus einem Polycarbonat-Derivat gebildet. Des Weiteren können zur Bildung des Datenträgers weitere Kunststoffe vorgesehen sein, insbesondere Bisphenol-A-Polycarbonat, Carboxy-modifiziertes PC, Polyethylenterephthalat (PET), dessen Derivate, wie glykolmodifiziertes PET (PETG), Carboxy-modifiziertes PET, Polyethylennaphthalat (PEN), Polyvinylchlorid (PVC), Polyvinylbutyral (PVB), Polymethylmethacrylat (PMMA), Polyimid (PI), Polyvinylalkohol (PVA), Polystyrol (PS), Polvinylphenol (PVP), Polypropylen (PP), Polyethylen (PE), thermoplastisches Elastomer (TPE), insbesondere thermoplastisches Polyurethan (TPU), Acrylnitril-Butadien-StyrolCopolymer (ABS) und/oder deren Derivate oder aus Papier und/oder Pappe oder aus Mischungen der vorgenannten Materialien. Das Material für den Datenträger ist bevorzugt zumindest teilweise aus Polycarbonat oder aus einem Polycarbonat-Derivat gebildet.

Eine weitere bevorzugte Ausgestaltung des Verfahrens sieht vor, dass das textile Bandmaterial zur Bildung der Lasche als Endlosband dem Datenträger zugeführt und das textile Bandmaterial ohne Trennung vom Endlosband im Überlappungsbereich mit dem Datenträger verschweißt sowie gleichzeitig mit der Bildung der Versiegelungsflächen die Lasche von dem Endlosband abgetrennt wird. Dadurch kann eine prozessoptimierte Herstellung ermöglicht sein, da mit dem Verfahrensschritt des Abtrennens der Lasche von dem Endlosband gleichzeitig das Einbringen der Versiegelungsflächen in die Lasche erfolgt.

Alternativ kann das textile Bandmaterial gleichzeitig mit dem Verschweißen des Datenträgers im Überlappungsbereich oder danach von dem Endlosband abgetrennt und darauffolgend die Versiegelungsflächen eingebracht werden. Gemäß der ersten Alternative kann das Abtrennen des Endlosbandes mit dem Verschweißen in einem Verfahrensschritt erfolgen. Oftmals ist es aufgrund der Anforderungen an die Verbindung der Lasche zum Datenträger im Überlappungsbereich erforderlich, das Endlosband erst darauffolgend zu trennen. Dadurch wird gemäß der zweiten Alternative ein flexibler Austausch der Vorrichtung zum Verschweißen der Lasche im Überlappungsbereich zum Datenträger ermöglicht, insbesondere dann, wenn gleichzeitig mittels der Vorrichtung zum Verschweißen der Lasche im Überlappungsbereich zum Datenträger verschiedene Sicherheitselemente einzubringen sind.

Des Weiteren ist die Schnittlinie zur Bildung der Seitenkante des Datenträgers im Endformat innerhalb der Versiegelungsfläche bevorzugt derart vorgesehen, dass sich beidseitig der Schnittlinie ein Versiegelungsflächenabschnitt erstreckt. Dadurch ist bei auftretenden Toleranzen zur Bildung der Schnittkante im Endformat die zu bildende Seitenkante die Versiegelungsfläche quer und somit ein geschlossener und versiegelter Randabschluss der Lasche gegeben.

Des Weiteren wird der Datenträger entlang der Schnittlinie nach dem Einbringen der Versiegelungsfläche auf ein Endmaß geschnitten. Die dadurch gebildete Schnittkante verläuft quer zur Längsachse der Lasche und erstreckt sich durch die Versiegelungsfläche. Dadurch kann sichergestellt werden, dass ein versiegelter Randabschluss der Lasche nach Anbringen der Schnittkante auf ein Endmaß des Datenträgers verbleibt.

Des Weiteren wird der Datenträger bevorzugt vor oder nach dem Anbinden der Lasche personalisiert. Die Personalisierung des Datenträgers vor dem Anbinden der Lasche wird bevorzugt bei einer Herstellung eines buchartigen Dokumentes an einer zentralen Produktionsstätte eingesetzt. Das nachträgliche Personalisieren ist besonders bei einer dezentralen Passbuchherstellung vorgesehen.

Zur Verbesserung der haptischen Eigenschaften einer solchen Datenseite kann gemäß einer ersten Ausführungsform auf die Lasche eine Glättungsschicht aufgebracht werden. Des Weiteren kann zumindest in einem Stoßbereich, der zwischen der Lasche und dem Datenträger gebildet ist, eine Glättungsschicht aufgebracht werden, um diesen Stoßbereich zu überdecken. Des Weiteren kann im Überlappungsbereich zwischen der Lasche und dem Datenträger eine Glättungsschicht aufgebracht sein. Auch kann die Glättungsschicht im Überlappungsbereich und mit einem kleinen Überstand über den Stoßbereich in den Datenträger hinein aufgebacht sein. Eine beliebige Kombination der vorstehenden Ausführungsform ist ebenfalls möglich. Diese Glättungsschicht kann unabhängig von dem Aufbringen einer Versiegelungsmasse aufgebracht werden. Auch kann zunächst eine Versiegelungsmasse und dann eine Glättungsfolie aufgebracht werden. Die Glättungsschicht ist bevorzugt als Film oder Folie ausgebildet und wird durch Verschweißen oder Laminieren mit der Datenseite verbunden.

Die Glättungsschicht kann auch drucktechnisch hergestellt werden. Beispielsweise kann diese Glättungsschicht im Siebdruckverfahren aufgebracht werden. Ergänzend können in oder auf der Glättungsschicht Designelemente vorgesehen sein. Diese können gleichzeitig mit dem Siebdruckverfahren aufgebracht werden oder in einem darauffolgenden Verfahrensschritt.

Die der Erfindung zugrunde liegende Aufgabe wird des Weiteren durch ein Verfahren nach Anspruch 7 gelöst, bei dem eine Datenseite mit zumindest einer Versiegelungsfläche, welche nach einem Verfahren zur Herstellung der Datenseite nach einem der vorhergehenden Ansprüche hergestellt ist, mit den Innenseiten zu einem Stapel zusammengeführt, die Innenseiten und die Laschen des Datenträgers miteinander verbunden und darauffolgend die Innenseiten und die Lasche mit dem Datenträger gemeinsam entlang der Schnittlinie auf ein Endformat der Datenseite gestanzt oder geschnitten werden.

Durch die Einbringung der Versiegelungsfläche in die Lasche des Datenträgers, durch welche die Schnittlinie für das Endformat der Datenseite verläuft, bleibt ein versiegelter Randabschluss an der Schnittstelle des textilen Bandmaterials der Lasche aufrecht erhalten. Durch die Einbringung der Versiegelungsfläche in das textile Bandmaterial wird dieses vorzugsweise auch zumindest teilweise mit dem Datenträger verschmolzen. Dadurch ist dieser Randabschluss als eine einheitliche und durchgängige Schnittkante ausgebildet, so dass weder ein Aufkräuseln noch ein Aufspleißen von Fäden und/oder Fasern des textilen Bandmaterials gegeben ist. Darüber hinaus wird ein Aufspalten der Stirnkante der Datenseite zum Abtrennen der Lasche vom Datenträger durch eine Manipulation erschwert.

Die der Erfindung zugrundeliegende Aufgabe wird des Weiteren durch eine Datenseite nach Anspruch 8 gelöst, bei welchem die Lasche an der jeweiligen schmalen Stirnseite eine Versiegelungsfläche aufweist, die sich von der Schnittkante des Datenträgers im Endformat aus zumindest geringfügig zur gegenüberliegenden Stirnseite erstreckt. Dadurch bleibt ein geschlossener Randabschluss auch bei auftretenden Toleranzen während dem Einbringen der Schnittkante in den Datenträger auf Endformat aufrecht erhalten.

Die Versiegelungsfläche erstreckt sich entlang der Stirnseite der Lasche zumindest über den hinausragenden Bereich, über die gesamte Breite. Dadurch wird ein sauberer versiegelter Randabschluss vom geschnittenen textilen Bandmaterial erzielt. Die Breite der Versiegelungsfläche ist gleich oder kleiner als die Länge der Versiegelungsfläche entlang der Schnittkante oder Stirnseite der Lasche.

Des Weiteren ist die Versiegelungsfläche streifenförmig und an die Stirnseite des Datenträgers angrenzend ausgebildet. Es hat sich gezeigt, dass ein schmaler streifenförmiger Bereich genügt, um einen versiegelten Randabschluss auszubilden.

Des Weiteren ist das textile Bandmaterial im Überlappungsbereich angeschmolzen und mit dem Datenträger stoffschlüssig verbunden. Dadurch kann auch beim Einbringen eines Schnittes zur Bildung des Endformats des Datenträgers ein Aufkräuseln, Ausfransen oder Aufspleißen von Fäden und/oder Fasern des textilen Bandmaterials verhindert sein.

Die Breite der Versiegelungsfläche ist bevorzugt derart gewählt, dass diese breiter als die auftretenden Toleranzen zum Einbringen der Schnittkante des Datenträgers auf das Endformat ist.

Des Weiteren ist das textile Bandmaterial zur Bildung der Lasche im Überlappungsbereich bevorzugt zwischen den beiden an die stirnseitigen Schnittkanten angrenzenden Versiegelungsflächen zumindest teilweise verschweißt. Zumindest ist ein Verkrallen der jeweils äußersten Schicht des Datenträgers mit dem textilen Bandmaterial im Überlappungsbereich vorgesehen, um eine sichere Anbindung des textilen Bandmaterials zur Bildung der Lasche zu erzielen.

Die Lasche der Datenseite zum Anbinden an den Datenträger ist bevorzugt als textiles Bandmaterial in Form eines Gewebes, Gewirkes, Gestricks, Vlieses oder Filzes aus einem oder mehreren schmelzbaren Substanzen ausgebildet.

Der Datenträger der Datenseite besteht bevorzugt aus einem oder mehreren Schichten, die aus einem oder mehreren Materialien, insbesondere aus Kunststoff, ausgebildet sind. Auch kann der Datenträger aus einem Laminatverbund bestehen.

Eine vorteilhafte Ausführungsform des Datenträgers sieht vor, dass auf der Lasche und/oder auf einem Stoßbereich zwischen der Lasche und dem Datenträger und/oder auf einem Überlappungsbereich, der durch die Lasche und den Datenträger gebildet wird, zumindest eine Glättungsschicht aufgebracht wird. Diese Glättungsschicht kann insbesondere bei einer Überdeckung des Stoßbereiches einen zusätzlichen Schutz darstellen und eine verbesserte Haptik ermöglichen.

Bevorzugt besteht die Glättungsschicht als Film oder Folie aus einem Kunststoffmaterial, welches niedrigschmelzender als eine Außenschicht des Datenträgers ist. Dadurch kann mit einer geringen Energieeinbringung bereits ein Aufschmelzen und Verbinden der Glättungsschicht mit der Datenseite, also der Lasche und/oder dem Datenträger, erfolgen, ohne dass die Materialien der Lasche und/oder des Datenträgers vollständig aufgeschmolzen werden. Es kann ein Anschmelzen genügen. Dadurch wird auch die Prozesszeit optimiert.

Die Erfindung sowie weitere vorteilhafte Ausführungsformen und Weiterbildungen derselben werden im Folgenden anhand der in den Zeichnungen dargestellten Beispiele näher beschrieben und erläutert.

Es zeigen:
Figur 1 eine perspektivische Darstellung eines buchartigen Dokumentes,
Figur 2 eine schematische Ansicht einer Datenseite gemäß Figur 1,
Figuren 3 bis 9 verschiedene Verfahrensschritte zur Herstellung der Datenseite gemäß Figur 2,
Figur 10 eine schematische Ansicht einer alternativen Datenseite und
Figur 11 eine schematische Seitenansicht einer alternativen Ausführungsform der Datenseite zu Figur 2.

In Figur 1 ist ein buchartiges Dokument 11, insbesondere Sicherheitsdokument, perspektivisch dargestellt. Bei diesem buchartigen MM 58765p1_XML.docx Dokument 11 handelt es sich beispielsweise um ein Identifikationsdokument wie einen Reisepass. Das Dokument 11 umfasst beispielsweise einen Bucheinband 12. Auf einer Innenseite des Bucheinbandes 12 kann ein Vorsatz vorgesehen sein, der am Bucheinband 12 befestigt ist. Über eine Naht 16 sind eine Datenseite 17 und eine oder mehrere Innenseiten 18 miteinander zu einem Buchblock 15 verbunden. Sofern ein Bucheinband 12 und insbesondere der Vorsatz 14 vorgesehen sind, ist zumindest dieser Vorsatz 14 auch mit der Naht 16 zum Buchblock 15 verbunden. Die Innenseiten 18 des buchartigen Dokuments 11 dienen zur Aufnahme von Visa, Stempeln oder sonstigen Eintragungen. Die Datenseite 17 besteht aus einem Datenträger 20 und einer daran befestigten Lasche 23. Die Datenseite 17, insbesondere der Datenträger 20, kann beispielsweise gemäß den ICAO-Standard ausgebildet sein und ein Bild 19 des Dokumenteninhabers, einen maschinenlesbaren Bereich 21 (MRZ) sowie weitere Personalisierdaten 22 umfassen. Die Personalisierdaten 22 sind innerhalb des Datenträgers 20 vorgesehen. Die Lasche 23 des Datenträgers 20 erstreckt sich über die Naht 16 hinweg. Diese Lasche 23 umfasst auch einen Nahtbereich, in dem die Naht 16 gebildet ist. Zusätzlich oder alternativ kann zur Naht 16 noch eine Klebe- und/oder Schweißverbindung vorgesehen sein, um die Lasche 23 in das buchartige Dokument 11, insbesondere den Buchblock 15, einzubinden.

In Figur 2 ist schematisch eine Seitenansicht auf die Datenseite 17 dargestellt. Der Datenträger 20 kann beispielsweise ein Transpondermodul 24 umfassen, welches aus einem IC-Chip 25 sowie einer Antenne 26 besteht. Darüber hinaus oder alternativ können weitere elektronische und/oder sonstige Sicherheitselemente, insbesondere diffraktive Sicherheitselemente, ein- und/oder aufgebracht werden.

Die Lasche 23 ist unter Bildung eines Überlappungsbereichs 30 mit dem Datenträger 20 verbunden. Die Lasche 23 besteht aus einem textilen Bandmaterial, welches vorzugsweise durch Schweißen mit einer äußersten Schicht oder Lage des Datenträgers 20 verbunden ist. Hinsichtlich der Anbindung der Lasche 23 des textilen bandförmigen Material für die Lasche 23 als auch des Datenträgers 20 sowie dem Aufbau des Datenträgers 20 wird vollumfänglich auf die DE 10 2012 213 913 A1 Bezug genommen.

Die Lasche 23 weist einen über eine Längskante 32 des Datenträgers 20 hinausragenden Bereich 31 auf. Innerhalb diesem hinausragenden Bereich 31 folgt die Anbindung der Datenseite 17 zu den Innenseiten 18 für einen Buchblock 15. In diesem herausragenden Bereich 31 kann auch die Naht 16 eingebracht werden.

Die Datenseite 17 weist eine obere und untere Stirnkante 34, 35 auf. Jeweils eine sich entlang der Lasche 23 erstreckende Stirnseite 36, 37 fluchtet vorzugsweise mit der Stirnkante 34, 35. An die jeweilige Stirnseite 36, 37 der Lasche 23 angrenzend ist eine Versiegelungsfläche 38 vorgesehen. Durch diese Versiegelungsfläche 38 jeweils im Randbereich der Lasche 23 wird ein versiegelter Randabschnitt 39 geschaffen, der sich über die gesamte Breite der Lasche, insbesondere die Länge der Stirnseite 36, 37, erstreckt. Diese Versiegelungsfläche 38 ist bezüglich der Breite gleich oder schmäler als die Breite der Lasche 23 bzw. die Länge der Stirnkante 36, 37. Somit erstrecken sich die beiden am jeweiligen äußeren Randabschnitt 39 der Lasche 23 angeordneten Versiegelungsflächen 38 nur teilweise entlang der Lasche 23 aufeinander zu. Die Ausbildung der Versiegelungsfläche 38 erstreckt sich sowohl über den Überlappungsbereich 30 als auch den hinausragenden Bereich 31. Im Überlappungsbereich 30 steht nur eine freie Oberfläche der Lasche 23 zur Bildung der Versiegelungsfläche 38 zur Verfügung. Im herausragenden Bereich 31 wird sowohl an der Oberseite als auch an der Unterseite der Lasche eine Versiegelungsfläche 38 gebildet.

Die Versiegelungsfläche 38 kann durch einen thermischen und/oder chemischen Vorgang hergestellt sein. Die Versiegelungsfläche 38 wird durch ein zumindest teilweises Aufschmelzen des textilen Bandmaterials geschaffen, so dass sich die einzelnen Fasern und/oder Fäden stoffschlüssig miteinander verbinden und einen geschlossenen und versiegelten Randabschnitt 39 ausbilden. Bevorzugt geht dieser Randabschnitt 39 fließend in die Stirnkante 34, 35 des Datenträgers 20 über, so dass ein einheitlicher Abschluss entlang der Stirnseite 34, 36 bzw. 35, 37 geschaffen werden kann. Bevorzugt wird die Versiegelungsfläche 38 durch ein Ultraschallverfahren bzw. eine Ultraschallversiegelung hergestellt.

In den nachfolgenden Figuren 3 bis 9 sind aufeinanderfolgende Verfahrensschritte dargestellt, durch welche die Datenseite 17 gemäß Figur 2 hergestellt wird. Das textile Bandmaterial für die Lasche 23 wird beispielsweise als ein Endlosband 40 bereitgestellt, wie dies in Figur 3 dargestellt ist. Gleichzeitig wird auf einem Schlitten oder einer Transportpalette 41 oder auf einem Förderband ein Datenträger 20 bereitgestellt, wobei die Lasche 23 und der Datenträger 20 derart zueinander positioniert werden, dass ein Überlappungsbereich 30 gebildet wird, wie dies in Figur 4 in einer Draufsicht dargestellt ist. Darauffolgend werden die Lasche 23 und/oder die Transportpalette 41 aufeinander zubewegt, so dass diese zur Anlage gelangen.

Im Anschluss daran werden die Lasche 23 und der Datenträger 20 in eine Verbindungsstation 43 gemeinsam eingefahren. Diese Verbindungsstation 43 ist in Figur 5 in einer Seitenansicht und in Figur 6 in einer Ansicht von vorne dargestellt. An einer Unterseite des Datenträgers 20 wird beispielsweise ein Amboss 44 positioniert. Gegenüberliegend ist beispielsweise eine Sonotrode 45 vorgesehen. Darauffolgend wird die Lasche 23 an die Datenseite 17 durch Ultraschallschweißen angebunden. Hinsichtlich des Materials der Lasche 23 und/oder des Datenträgers 20 als auch den Verfahrensmöglichkeiten zur Anbindung der Lasche 23 an den Datenträger 20 wird voll umfänglich auf die DE 10 2012 213 913 A1 Bezug genommen.

Nachdem in der Verbindungsstation 43 die Lasche 23 zum Datenträger 20 zumindest derart verbunden ist, dass ein Verkrallen des Datenträgers 20 im Überlappungsbereich 30 zur Fixierung der Lasche 23 vorgesehen ist, werden der Datenträger 20 und die Lasche 23 in eine Versiegelungsstation 47 übergeführt. Zu diesem Zeitpunkt ist die Lasche 23 immer noch mit dem Endlosband 40 verbunden. Die Versiegelungsstation 47 umfasst zwei Versiegelungsvorrichtungen 48, welche zumindest aus einem Amboss 49 und einer Sonotrode 50 bestehen. Diese Verriegelungseinrichtungen 48 sind derart zueinander beabstandet, dass diese sich jeweils in einem Randbereich der Lasche 23 befinden, so dass das Einbringen von zwei Versiegelungsflächen 38, wie dies in Figur 8 dargestellt ist, jeweils im Randbereich der Lasche 23 erfolgt. Durch die Versiegelungsvorrichtung 48 wird bewirkt, dass die Lasche 23 im Überlappungsbereich 30 einseitig angeschmolzen wird, so dass diese sich mit dem Datenträger 20 verbindet. Des Weiteren wird durch die Versiegelungsvorrichtung 48 im herausragenden Bereich 31 der Lasche 23 erzielt, dass diese beidseitig angeschmolzen wird, so dass eine Schmelze gebildet wird, die einheitlich aushärtet, ohne dass einzelne Fasern und/oder Fäden verbleiben.

Bei der in Figur 7 dargestellten Ausführungsform der Versiegelungsstation 47 weist diese bevorzugt eine Schneidstation 52 auf. Diese Schneidstation 52 ist bevorzugt in der Versiegelungsstation 47 integriert, kann jedoch auch separat ausgebildet sein. Beispielsweise kann diese Schneidstation 52 separat positioniert sein, so dass nach dem Anbinden der Lasche 23 der Datenseite 20 gemäß Figur 6 vor dem Überführen des Datenträgers 20 in die Versiegelungsstation 47 ein Schnitt des Endlosbandes 40 erfolgt. Ebenso kann die Schneidstation 52 auch der Versiegelungsstation 47 nachgeschaltet sein.

Durch die Schneidstation 52 wird die Lasche 23 von dem Endlosband 40 getrennt. Dabei liegt der Schnitt für die Trennung des Endlosbandes 40 bevorzugt außerhalb der Versiegelungsfläche 38.

Bevorzugt wird eine Datenseite 17 im Rohmaß hergestellt, wie diese in Figur 9 dargestellt ist. Die Stirnkanten 54, 55 des Datenträgers 20 entsprechen einem Rohmaß für eine herzustellende Datenseite 17. In einem nicht näher dargestellten Schneid- oder Stanzschritt werden Schnittkanten entlang den Schnittlinien 57 in den Datenträger 20 und in die Lasche 23 eingebracht sowie auf ein Endformat geschnitten oder gestanzt. Die Stirnkanten 34, 35 des Datenträgers 20 und Stirnseiten 36, 37 der Lasche 23 gemäß Figur 2 werden durch einen solchen Schnitt gebildet. Der Abstand der einander gegenüberliegenden Versiegelungsflächen 38 ist dabei derart vorgesehen, dass die Schnittlinien 57 für das Endformat der Datenseite 17 jeweils die Versiegelungsfläche 38 vollständig durchkreuzt. Bevorzugt durchquert die jeweilige Schnittlinie 57 die Versiegelungsfläche 38, so dass beidseitig zur Schnittlinie 57 sich vorzugsweise gleiche Flächenabschnitte der Versiegelungsfläche 38 bilden. Die Versiegelungsflächen 38 können sich auch bis zu den Stirnkanten 54, 55 erstrecken. Dies steht in Abhängigkeit des Übermaßes des Datenträgers im Rohmaß im Verhältnis zum Endformat des Datenträgers 20. Der Datenträger 20 kann auch noch zusätzlich entlang Stirnkante 58 auf Endformat geschnitten werden.

Durch die Positionierung der Schnittlinie 57 innerhalb der Versiegelungsfläche 38 wird nach dem Einbringen des Schnitts ein sauberer, versiegelter Randabschnitt 39 bzw. Randabschluss geschaffen, so dass ein Aufspleißen und oder Aufkräuseln der Fasern und/oder Fäden der Lasche 23 verhindert ist.

In Figur 10 ist eine alternative, nicht zur Erfindung gehörende Ausführungsform der Datenseite 17 zu den in den Figuren 1 bis 9 beschriebenen Datenseiten 17 dargestellt. Diese Datenseite 17 weicht im Hinblick auf die Ausbildung einer Versiegelungsfläche 38 von dem vorbeschriebenen Ausführungsbeispiel ab. Gemäß einer ersten Ausführungsform wird die Lasche 23 aus einem textilen Bandmaterial bereitgestellt und zugeführt, welche beispielsweise in einem herausragenden Bereich 31 der Lasche 23 eine Versiegelungsmasse aufweist, wodurch der herausragende Bereich 31 über seine gesamte Länge versiegelt ist. Als Versiegelungsmasse kann beispielsweise ein Klebemittel oder dergleichen vorgesehen sein. Der Überlappungsbereich 30 des textilen Bandmaterials ist ohne Klebemittel ausgebildet. Die Herstellung dieser in Figur 10 dargestellten Datenseite 17 erfolgt analog hinsichtlich der in den Figuren 3 bis 6 beschriebenen Schritte. Danach erfolgt ein Abtrennen der Datenseite 17 im Rohmaß vom Endlosband 40, ohne dass zusätzliche Versiegelungsflächen eingebracht werden, wie dies in Figur 7 dargestellt ist. Darauffolgend wird die im Rohmaß vorliegende Datenseite 17 entlang den Schnittlinien 57 gemäß Figur 10 auf ein Endmaß geschnitten. Durch diese Einbringung der Versiegelungsfläche 38 im herausragenden Bereich wird ebenfalls verhindert, dass die Schnittkanten 57 des textilen Bandmaterials aufkräuseln oder aufspleißen.

Alternativ kann sich die Versiegelungsfläche 38 im hinausragenden Bereich 31 längs der Lasche 23 nur abschnittsweise erstrecken, so dass die Versiegelungsflächen 38 jeweils im Endabschnitt der Lasche 23 im Bereich der Schnittlinien 57 vorgesehen sind. Dies entspricht der Position der Versiegelungsflächen 38 in Figur 8.

In Figur 11 ist eine schematische Seitenansicht einer alternativen Ausführungsform der Datenseite 17 gemäß Figur 2 dargestellt. Bei dieser Ausführungsform ist zusätzlich eine Glättungsschicht 59 auf einen zwischen der Lasche 23 und dem Datenträger 20 gebildeten Stoßbereich 61 aufgebracht. Dieser Stoßbereich 61 wird durch den Übergang des Laschenmaterials zum Material des Datenträgers gebildet. Die Glättungsschicht 59 kann sich nur über diesen Stoßbereich 61 erstrecken. Alternativ kann die Glättungsschicht 59 sich über den Stoßbereich 61 und den Überlappungsbereich 30 erstrecken, wie dies beispielsweise in Figur 11 dargestellt ist. Hinsichtlich der Überdeckung der Lasche 23 kann die Glättungsschicht 59 auch wahlweise ausgebildet sein.

Die Glättungsschicht 59 ist bevorzugt aus einem Film oder einer Folie, insbesondere einer bandförmigen Folie, hergestellt. Die Glättungsschicht 59 kann Sicherheitsmerkmale, wie beispielsweise Hologramme, Kinegramme, Beugungsstrukturen und/oder Effektpigmente und/oder Einfärbungen, umfassen.

Die Glättungsschicht 59 ist bevorzugt aus einem Kunststoffmaterial ausgebildet, welches gegenüber dem Material der Lasche 23 oder dem Material des Datenträgers 20, insbesondere einer äußeren Schicht des Datenträgers 20, auf dem die Glättungsschicht 59 aufgebracht wird, welches diesem gegenüber einen niedrigeren Schmelzpunkt aufweist. Dadurch kann ein einfaches Aufbringen mit einer geringeren Energieeinbringung ermöglicht sein. Diese Glättungsschicht 59 weist den Vorteil auf, dass offene Poren der Lasche 23 geschlossen werden. Zusätzlich wird der Stoßbereich 61 geglättet beziehungsweise mit Material der Glättungsschicht ausgefüllt, so dass eine verbesserte Haptik gegeben ist.

**Bezugszeichenliste**

| | | | |
|---|---|---|---|
| 11. | Buchartiges Dokument | 35. | Stirnkante |
| 12. | Bucheinband | 36. | Stirnseite |
| 14. | Vorsatz | 37. | Stirnseite |
| 15. | Buchblock | 38. | Versiegelungsfläche |
| 16. | Naht | 39. | Randabschnitt |
| 17. | Datenseite | 40. | Endlosband |
| 18. | Innenseite | 41. | Transportpalette |
| 19. | Bild | 43. | Verbindungsstation |
| 20. | Datenträger | 44. | Amboss |
| 21. | Maschinenlesbarer Bereich | 45. | Sonotrode |
| 22. | Personalisierdaten | 47. | Versiegelungsstation |
| 23. | Lasche | 47. | Versiegelungsvorrichtung |
| 24. | Transpondermodul | 49. | Amboss |
| 25. | IC-Chip | 50. | Sonotrode |
| 26. | Antenne | 52. | Schneidstation |
| 30. | Überlappungsbereich | 54. | Stirnkante |
| 31. | Herausragender Bereich | 55. | Stirnkante |
| 32. | Längsseite | 57. | Schnittlinie |
| 34. | Stirnkante | 58. | Stirnkante |
| | | 59. | Glättungsschicht |
| | | 61. | Stoßbereich |

## Patentansprüche

1. Verfahren zur Herstellung einer Datenseite (17) für ein buchartiges Dokument (11), insbesondere Wert- und/oder Sicherheitsdokument, welches einen Datenträger (20) mit einer daran befestigten Lasche (23) aus einem textilen Bandmaterial umfasst,
- bei dem das textile Bandmaterial zur Bildung der Lasche (23), das zum Datenträger (20) verschieden ist, entlang einer Längsseite (32) des Datenträgers (20) unter Bildung eines Überlappungsbereichs (30) positioniert und ein über den Datenträger (20) herausragender Bereich (31) gebildet wird,
und
- bei dem das textile Bandmaterial und der Datenträger (20) im Überlappungsbereich (30) miteinander verbunden werden, wobei
- der Datenträger (20) ein Rohmaß aufweist, dessen Stirnkanten (54, 55) einen größeren Abstand haben als der Abstand von Schnittlinien (57) zur Bildung von Seitenkanten (34, 35) des Datenträgers (20) im Endformat ist, und dieser Datenträger (20) mit der Lasche (23) zusammengeführt wird,
- wobei jeweils zumindest in einem stirnseitigen Endbereich der Lasche (23) eine Versiegelungsfläche (38) eingebracht wird, und so positioniert wird, dass innerhalb jeder Versiegelungsfläche (38) die Schnittlinie (57) für das Endformat der Datenseite (17) verläuft, **dadurch gekennzeichnet,**
- **dass** zur Bildung der Versiegelungsfläche (38) zumindest eine Oberfläche des textilen Bandmaterials der Lasche (23) aufgeschmolzen wird.

2. Verfahren nach Anspruch 1, **dadurch gekennzeichnet, dass** als textiles Bandmaterial für die Lasche (23) ein Gewebe, Gewirke, Gestrick, ein Vlies oder ein Filz aus einem oder mehreren schmelzbaren Substanzen eingesetzt wird und vorzugsweise der Datenträger (20) aus einer oder mehreren Schichten gebildet wird und ein oder mehrere Materialien aus Kunststoff (Polymer) zur Bildung des Datenträgers (20) oder des Datenträgers (20) als Laminatverbund verwendet werden.

3. Verfahren nach einem der vorhergehenden Ansprüche, **dadurch gekennzeichnet, dass** das textile Bandmaterial zur Bildung der Lasche (23) als Endlosband (40) einem Datenträger (20) zugeführt wird, dass das textile Bandmaterial ohne Trennung vom Endlosband (40) im Überlappungsbereich (30) mit dem Datenträger (20) verschweißt und gleichzeitig mit der Bildung der Versiegelungsflächen (38) die Lasche (23) von dem Endlosband (40) getrennt wird.

4. Verfahren nach einem der Ansprüche 1 oder 2, **dadurch gekennzeichnet, dass** das textile Bandmaterial zur Bildung der Lasche (23) gleichzeitig mit dem Verbinden mit dem Datenträger (20) im Überlappungsbereich (30) oder danach vom Endlosband (40) abgetrennt wird und anschließend die Versiegelungsflächen (38) eingebracht werden.

5. Verfahren nach einem der vorhergehenden Ansprüche, **dadurch gekennzeichnet, dass** die Schnittlinie (57) innerhalb der Versiegelungsfläche (38) derart vorgesehen ist, dass sich beidseitig zur Schnittlinie (57) ein Versiegelungsflächenabschnitt erstreckt, und vorzugsweise der Datenträger (20) und die Lasche (23) entlang der Schnittlinie (57) auf ein Endmaß geschnitten werden.

6. Verfahren nach einem der vorhergehenden Ansprüche, **dadurch gekennzeichnet, dass** auf die Lasche (23) und/oder zumindest einen Stoßbereich (61) zwischen der Lasche (23) und dem Datenträger (20) überdeckend und/oder auf einen zwischen der Lasche (23) und dem Datenträger (20) gebildeten Überlappungsbereich (30) eine Glättungsschicht (59) aufgebracht wird.

7. Verfahren zur Herstellung eines Buchblocks (15) für ein buchartiges Dokument (11), insbesondere Wert- und/oder Sicherheitsdokument, bei dem eine oder mehrere Innenseiten (18) zu einem Stapel zusammengeführt werden, **dadurch gekennzeichnet,**
- **dass** eine Datenseite (17) erhalten nach einem der Ansprüche 1 bis 6 dem Stapel zugeführt wird,
- **dass** die Innenseiten (18) und die Lasche (23) des Datenträgers (20) miteinander verbunden werden und
- **dass** die Innenseite (18) und der Datenträger (20) mit der Lasche (23) gemeinsam zumindest entlang von Schnittlinien (57) auf ein Endformat der Datenseite (17) gestanzt oder geschnitten werden.

8. Datenseite für ein buchartiges Dokument, insbesondere Wert- und/oder Sicherheitsdokument, mit einem Datenträger (20) und einer Lasche (23) aus einem textilen Bandmaterial, welche unter Bildung eines Überlappungsbereichs (30) miteinander verbunden sind und die Lasche (23) einen über den Datenträger (20) herausragenden Bereich (31) aufweist, wobei
- die Lasche (23) jeweils an einer Stirnseite (36, 37) eine Versiegelungsfläche (38) aufweist, die sich über die gesamte Breite der Stirnseite (36, 37) der Lasche (23) erstreckt, und gleich oder kleiner als die Länge der Versiegelungsfläche (38) entlang der Stirnseite (36, 37) der Lasche (23) ist, **dadurch gekennzeichnet, dass** zur Bildung der Versiegelungsfläche (38) zumindest eine Oberfläche des textilen Bandmaterials der Lasche (23) aufgeschmolzen ist.

9. Datenseite nach Anspruch 8, **dadurch gekennzeichnet, dass** die Versiegelungsfläche (38) streifenförmig ausgebildet ist und an die Stirnseite (36, 37) des Datenträgers (20) angrenzt.

10. Datenseite nach einem der Ansprüche 8 oder 9, **dadurch gekennzeichnet, dass** das textile Bandmaterial der Lasche (23) in der Versiegelungsfläche (38) angeschmolzen und im Überlappungsbereich mit dem Datenträger (20) stoffschlüssig verbunden ist.

11. Datenseite nach einem der Ansprüche 8 bis 10, **dadurch gekennzeichnet, dass** die Lasche (23) bevorzugt als textiles Bandmaterial in Form eines Gewebes, Gewirkes, Gestricks, Vlieses oder Filzes aus einer oder mehreren schmelzbaren Substanzen ausgebildet ist und vorzugsweise der Datenträger (20) aus einer oder mehreren Schichten, die aus einem oder mehreren Materialien, insbesondere aus Kunststoff, bestehen, ausgebildet ist.

12. Datenseite nach einem der Ansprüche 8 bis 11, **dadurch gekennzeichnet, dass** auf die Lasche (23) und/oder auf zumindest eine in einen Stoßbereich (61) zwischen der Lasche (23) und dem Datenträger (20) und/oder einem Überlappungsbereich (30) zwischen der Lasche (23) und dem Datenträger (21) eine Glättungsschicht (59) aufgebracht ist und vorzugsweise die Glättungsschicht (59) aus einem gegenüber einer Außenseite des Datenträgers (20) niedrigschmelzendem Material besteht.

## Claims

1. A method of manufacturing a data page (17) for a book-like document (11), in particular a document of value and/or a security document, which comprises a data carrier (20) and, fastened thereto, a tab (23) made of a textile tape material,
- in which said textile tape material used for forming the tab (23), which differs from the data carrier (20), is positioned along a longitudinal side (32) of the data carrier (20) in a manner so as to form an overlap region (30), and an area (31) is formed which protrudes from the data carrier (20), and
- in which the textile tape material and the data carrier (20) are interconnected in said overlap region (30),
- with the data carrier (20) having a base size whose front edges (54, 55) are spaced apart a greater distance than the distance between the cutting lines (57) provided for forming the lateral edges (34, 35) of the data carrier (20) in its final format, and said data carrier (20) being brought together with the tab (23),
- with a sealing surface (38) being created at least in either frontal end region of the tab (23) and being positioned such that the cutting line (57) determining the final format of the data page (17) lies within each respective sealing surface (38), **characterised in that**, at least one surface of the textile tape material of the tab (23) is melted so as to form the sealing surface (38).

2. The method as claimed in claim 1, **characterised in that** a woven fabric, a warp-knitted fabric, a knitted fabric, a non-woven fabric or a felt made from one or several meltable substances is used as a textile tape material for forming the tab (23) and **in that** the data carrier (20) is preferably formed of one or several layers and one or several plastic (polymer) materials are used for forming the data carrier (20) or the data carrier (20) realised as a laminated composite.

3. The method as claimed in any of the preceding claims, **characterised in that** the textile tape material for forming the tab (23) is provided to the data carrier (20) in the form of an endless tape (40), **in that** the textile tape material is fused to the data carrier (20) in the overlap region (30) while still unseparated from the endless tape (40), and **in that** the tab (23) is separated from the endless tape (40) concurrently with the forming of the sealing surfaces (38).

4. The method as claimed in any one of claims 1 or 2, **characterised in that** the textile tape material for creating the tab (23) is separated from the endless tape (40) while, or after, being connected to the data carrier (20) in the overlap region (30), and **in that** the sealing surfaces (38) are formed subsequently.

5. The method as claimed in any of the preceding claims, **characterised in that** the cutting line (57) within the sealing surface (38) is provided in such a manner that a sealing surface portion extends on either side of the cutting line (57) and **in that** preferably the data carrier (20) and the tab (23) are cut to a finished size along the cutting line (57) .

6. The method as claimed in any of the preceding claims, **characterised in that** a smoothing layer (59) is applied onto the tab (23) and/or is applied in a manner so as to cover at least a joint area (61) between the tab (23) and the data carrier (20) and/or is applied onto an overlap region (30) formed between the tab (23) and the data carrier (20).

7. A method for manufacturing a book block (15) for a book-like document (11), in particular a document of value and/or a security document, in which one or several inner pages (18) are brought together into a stack, **characterised in that**
- a data page (17) obtained in a manner as claimed in any one of claims 1 to 6, is added to the stack,
- the inner pages (18) and the tab (23) of the data carrier (20) are interconnected, and
- the inner page (18) and the data carrier (20) and tab (23) are jointly punched or cut at least along cutting lines (57) so as to obtain a final format of the data page (17).

8. A data page for a book-like document, in particular a document of value and/or a security document, having a data carrier (20) and a tab (23) made of textile tape material which are interconnected so as to form an overlap region (30), with the tab (23) having an area (31) protruding from the data carrier (20) ,
- with the tab (23) having a sealing surface (38) on either end face (36, 37) which extends over the entire width of said end face (36, 37) of the tab (23) and which is equal to, or smaller than, the length of said sealing surface (38) extending along the end face (36, 37) of the tab (23), **characterised in that** at least one surface of the textile tape material of the tab (23) has been melted so as to form the sealing surface (38).

9. The data page as claimed in claim 8, **characterised in that** the sealing surface (38) is strip-shaped and adjoins the end faces (36, 37) of the data carrier (20) .

10. The data page as claimed in any one of claims 8 or 9, **characterised in that** the textile tape material of the tab (23) is partially melted at the sealing surface (38) and is integrally connected to the data carrier (20) in the overlap region.

11. The data page as claimed in any one of claims 8 to 10, **characterised in that** the tab (23) is preferably formed as a textile tape material in the form of a woven fabric, a warp-knitted fabric, a knitted fabric, a non-woven fabric or a felt made from one or several meltable substances and **in that** the data carrier (20) is formed of one or several layers consisting of one or several materials, in particular plastic material.

12. The data page as claimed in any one of claims 8 to 11, **characterised in that** a smoothing layer (59) has been applied on the tab (23) and/or on at least a joint area (61) between the tab (23) and the data carrier (20) and/or on an overlap region (30) between the tab (23) and the data carrier (21), and **in that** said smoothing layer (59) preferably consists of a low-melting material as compared to an outer surface of the data carrier (20).

## Revendications

1. Procédé destiné à fabriquer une page de données (17) pour un document (11) de type livret, en particulier un document de valeur et/ou de sécurité, lequel comprend un support de données (20) pourvu d'une patte (23) réalisée en un matériau textile en bande qui est fixée à celui-ci,
- lors duquel le matériau textile en bande destiné à former la patte (23), lequel est différent de celui du support de données (20), est positionné le long d'un côté longitudinal (32) du support de données (20) de manière à former une partie de chevauchement (30), et une partie (31) qui dépasse du support de données (20) est formée, et
- lors duquel le matériau textile en bande et le support de données (20) sont assemblés l'un à l'autre dans la partie de chevauchement (30),
- le support de données (20) présentant une dimension brute qui est telle que les arêtes frontales (54, 55) sont espacées entre elles d'une distance qui est plus grande que la distance séparant des lignes de coupe (57) destinées à former des bords latéraux (34, 35) du support de données (20) au format définitif et ledit support de données (20) étant réuni à la patte (23),
- une surface de scellement (38) étant respectivement réalisée au moins dans une partie d'extrémité frontale de la patte (23) et étant positionnée de telle sorte que la ligne de coupe (57) pour le format définitif de la page de données (17) s'étend à l'intérieur de chaque surface de scellement (38),
**caractérisé en ce qu'**au moins une surface du matériau textile en bande constituant la patte (23) subit une fusion en vue de former la surface de scellement (38).

2. Procédé selon la revendication 1, **caractérisé en ce que** le matériau textile en bande utilisé pour la patte (23) est un tissu, un maillage, un tricot, un non-tissé ou un feutre constitué d'une ou de plusieurs substances fusibles et que de préférence le support de données (20) est formé d'une ou de plusieurs couches et qu'un ou plusieurs matériaux en matière plastique (polymère) sont utilisés en tant que composite stratifié pour former le support de données (20).

3. Procédé selon l'une quelconque des revendications précédentes, **caractérisé en ce que** le matériau textile en bande destiné à la formation de la patte (23) est amené sous forme de bande sans fin (40) à un support de données (20), que le matériau textile en bande est soudé au support de données (20) dans la partie de chevauchement (30) sans avoir être séparé de la bande sans fin (40), et que la patte (23) est séparée de la bande sans fin (40) en même temps que sont formées les surfaces de scellement (38) .

4. Procédé selon l'une quelconque des revendications 1 ou 2, **caractérisé en ce que** le matériau textile en bande destiné à la formation de la patte (23) est séparé de la bande sans fin (40) en même temps ou après qu'est effectué son assemblage au support de données (20) dans la partie de chevauchement (30) et que, suite à cela, les surfaces de scellement (38) sont réalisées.

5. Procédé selon l'une quelconque des revendications précédentes, **caractérisé en ce que** la ligne de coupe (57) est prévue de telle sorte à l'intérieur de la surface de scellement (38) qu'une partie de surface de scellement s'étend des deux côtés de la ligne de coupe (57), et que de préférence le support de données (20) et la patte (23) sont coupés à une dimension définitive le long de la ligne de coupe (57) .

6. Procédé selon l'une quelconque des revendications précédentes, **caractérisé en ce qu'**une couche de lissage (59) est appliquée sur la patte (23) et/ou de manière à recouvrir au moins une partie d'about (61) située entre ladite patte (23) et le support de données (20) et/ou sur une partie de chevauchement (30) formée entre la patte (23) et le support de données (20).

7. Procédé destiné à réaliser un bloc de livret (15) pour un document (11) de type livret, en particulier un document de valeur et/ou de sécurité, lors duquel une ou plusieurs pages intérieures (18) sont réunies pour former une pile, **caractérisé en ce que**
- une page de données (17) obtenue selon l'une quelconque des revendications 1 à 6 est amenée à la pile,
- les pages intérieures (18) et la patte (23) du support de données (20) sont assemblées entre elles et
- la page intérieure (18) et le support de données (20) pourvu de la patte (23) sont coupés ou découpés conjointement au moins le long de lignes de coupe (57) pour obtenir un format définitif de la page de données (17).

8. Page de données pour un document de type livret, en particulier un document de valeur et/ou de sécurité, pourvu d'un support de données (20) et d'une patte (23) réalisée en un matériau textile en bande, lesquels sont assemblés l'un à l'autre de manière à former une partie de chevauchement (30), et la patte (23) présentant une partie (31) qui dépasse du support de données (20),
- la patte (23) présentant respectivement sur une face frontale (36, 37) une surface de scellement (38) qui s'étend sur toute la largeur de la face frontale (36, 37) de ladite patte (23), et étant égale ou inférieure à la longueur de la surface de scellement (38) le long de la face frontale (36, 37) de la patte (23),
**caractérisée en ce qu'**au moins une surface du matériau textile en bande constituant la patte (23) subit une fusion en vue de former la surface de scellement (38).

9. Page de données selon la revendication 8, **caractérisée en ce que** la surface de scellement (38) est réalisée en forme de bande et est contiguë à la face frontale (36, 37) du support de données (20).

10. Page de données selon l'une quelconque des revendications 8 ou 9, **caractérisée en ce que** le matériau textile en bande constituant la patte (23) subit une fusion superficielle dans la surface de scellement (38) et est assemblé par conjugaison de matières au support de données (20) dans ladite partie de chevauchement.

11. Page de données selon l'une quelconque des revendications 8 à 10, **caractérisée en ce que** la patte (23) est formée de préférence en tant que matériau textile en bande, sous la forme d'un tissu, d'un maillage, d'un tricot, d'un non-tissé ou d'un feutre, constitué d'une ou de plusieurs substances fusibles et que de préférence le support de données (20) est formé en un ou plusieurs matériaux, en particulier en matière plastique.

12. Page de données selon l'une quelconque des revendications 8 à 11, **caractérisé en ce qu'**une couche de lissage (59) est appliquée sur la patte (23) et/ou sur au moins une partie en about (61) située entre ladite patte (23) et le support de données (20) et/ou sur une partie de chevauchement (30) située entre la patte (23) et le support de données (21), et **en ce que** la couche de lissage (59) est constituée, par rapport à une face extérieure du support de données (20), de préférence en un matériau qui présente un point de fusion bas.
